# FASCICULE DE BREVET EUROPEEN

(11) **EP 2 685 560 B1**
(45) Date de publication et mention de la délivrance du brevet: **21.08.2019**
(21) Numéro de dépôt: 13176211.4
(22) Date de dépôt: 11.07.2013
(51) Int. Cl.: H01Q 15/16, H01Q 1/28, H01Q 15/14

(54) **RÉFLECTEUR D'ANTENNE DE TÉLÉCOMMUNICATION POUR APPLICATION À HAUTES FRÉQUENCES DANS UN ENVIRONNEMENT SPATIAL GÉOSTATIONNAIRE**
FUNKANTENNENREFLEKTOR FÜR HOCHFREQUENZANWENDUNG IN EINER GEOSTATIONÄREN RAUMUMGEBUNG
TELECOMMUNICATION ANTENNA REFLECTOR FOR HIGH-FREQUENCY APPLICATIONS IN A GEOSTATIONARY SPACE ENVIRONMENT

(30) Priorité: 13.07.2012 FR 1201995
(43) Date de publication de la demande: 15.01.2014
(73) Titulaire: Thales, 92400 Courbevoie (FR)
(72) Inventeur: Lebrun, Florent, 31410 MAUZAC (FR); Martineau, Patrick, 31700 BLAGNAC (FR)
(74) Mandataire: Brunelli, Gérald

(56) Documents cités:
- FR-A1- 2 294 820
- FR-A1- 2 944 154
- US-A- 4 242 686
- US-A- 5 488 383
- US-A1- 2007 069 970

## Description

L'invention se situe dans le domaine des satellites de télécommunication comprenant des antennes passives équipées de réflecteurs. L'invention est particulièrement destinée pour des applications dans des bandes de très hautes fréquences de type Ka et Q/V mais répond aussi aux exigences techniques moindres de la bande de fréquences Ku.

La bande de fréquences désignée Ku correspond aux fréquences comprises entre 12 et 18 GHz soit une longueur d'onde comprise entre 2,5 et 1,6 cm. La bande de fréquences désignée Ka correspond aux fréquences comprises entre 26,5 et 40 GHz soit une longueur d'onde comprise entre 11,3 et 7,5 mm.

La bande de fréquences désignée Q/V correspond aux fréquences comprises entre 33 et 75 GHz soit une longueur d'onde comprise entre 9,1 et 3,3 mm.

Il existe une multitude d'application faisant intervenir les antennes à réflecteurs. Elles ont pour principal objectif d'atteindre des gains élevés en construisant des réflecteurs immenses, ce qui n'est envisageable que pour les radiotélescopes au sol.

Pour les satellites, les gains demandés sont moins importants (de l'ordre de 40 à 50 dB), mais la principale contrainte se situe au niveau de l'encombrement et de la masse à envoyer dans l'espace. En effet, il n'est pas possible de surdimensionner les réflecteurs pour améliorer le gain.

Une des solutions consiste à utiliser le concept d'antenne de type grégorienne à deux réflecteurs positionnés en vis-à-vis et permettant d'obtenir dans un petit volume une antenne à focale équivalente plus importante.

Pour ce type d'antenne, les réflecteurs doivent :
- avoir un diamètre compris entre 250 et 1200 mm compatible avec un environnement spatial,
- présenter un profil réfléchissant fabriqué avec une très grande précision. Le défaut de fabrication d'une surface active peut être évalué à partir de la valeur RMS. La valeur RMS est la valeur moyenne des écarts type entre le profil de la surface élaborée et le profil de la surface théorique souhaitée. Les applications dans des bandes de fréquences Q/V nécessitent d'atteindre un RMS de l'ordre de 20 microns,
- afficher une grande stabilité du profil réfléchissant sur une large plage de température, allant de -200°C à +200C. Ceci impose l'utilisation de matériaux à faible coefficient de dilatation thermo élastique.
- être rigides, autrement dit, le premier mode de résonance doit être supérieur à une fréquence de 60Hz pour un type d'antenne défini.
- être de faibles poids, typiquement, une masse inférieure à 400 g pour un réflecteur de 500 mm de diamètre par exemple, et
- de mise en oeuvre facile de manière à limiter les coûts de production.

Une première technologie classique dite technologie « coque épaisse » est largement répandue. Cette technologie repose sur une structure dite « sandwich ». Un réflecteur élaboré selon cette technologie comprend deux membranes ou peaux et un espaceur correspondant à une structure maintenant une position relative des membranes et assurant la rigidité de la structure « sandwich » ainsi formée. Pour les applications spatiales, les membranes sont généralement réalisées à base de renfort de carbone et l'espaceur est généralement de type « nid d'abeilles » ou CFRP (Carbon Fiber Renforced Polymer).

Ce concept est particulièrement compétitif pour les réflecteurs dont le diamètre est compris entre 1 et 2 m, l'assemblage de ce type de structure est toutefois trop complexe et donc trop coûteux pour les réflecteurs de petit diamètre.

De plus, cette technologie requiert l'utilisation de grande quantité de colle, ce qui non compatible avec des applications à des températures élevées.

Par ailleurs, un réflecteur de diamètre 500 mm élaboré suivant la technologie dite « coque épaisse » pèse 550 g. Cette technologie ne permet pas d'atteindre les objectifs de poids fixés pour les applications dans un environnement spatial.

Une deuxième technologie dite « métallique » est utilisée pour l'élaboration de réflecteurs de petit diamètre. Les réflecteurs sont classiquement réalisés par usinage. Cette technologie est économiquement intéressante.

Par contre, cette technologie est peu performante concernant les objectifs de poids. En effet, la masse d'un réflecteur principal de 500 mm diamètre comprenant un alliage de type Ta₆V est d'environ 900 g, soit plus de deux fois les objectifs de poids souhaités pour des applications spatiales.

Une troisième technologie dite « Isogrid » décrite dans la demande de brevet EP 0948085 est techniquement très performante.

Ce produit est un réflecteur comprenant une membrane sur laquelle est fixé un réseau de raidissage. Le réseau de raidissage est une grille de renfort formant un motif triangulaire dit « Isogrid » disposé de manière adjacente à la première structure, le réseau de raidissage étant fixé à la membrane par collage.

La complexité d'assemblage de la grille de renfort rend cette technologie peu performante économiquement pour les réflecteurs de petit diamètre, de la même manière que la technologie dite « coque épaisse ».

Une quatrième technologie dite « technologie monolithique à raidisseur périphérique » permet de surmonter les problèmes liés au poids.

Cette technologie comprend une membrane monolithique sur laquelle une couronne de raidissage périphérique est collée. La couronne de raidissage est une nervure comprenant du carbone permettant de rigidifier le réflecteur et ainsi d'atteindre les objectifs de fréquence de résonance.

Cette solution apporte une amélioration en terme de poids du réflecteur, toutefois le processus d'assemblage et de fabrication n'est pas optimisé.

En effet, la réalisation d'un réflecteur selon cette technologie semble nécessiter la réalisation de deux moules distincts : un premier moule permettant la réalisation de la face active du réflecteur et un deuxième moule permettant la réalisation de la couronne de raidissage périphérique.

D'autre part, le collage à froid de la couronne de raidissage périphérique sur la face active du réflecteur limite la gamme des températures d'utilisation.

Le document US2007/0069970 décrit un réflecteur d'antenne parabolique comprenant quatre cadrans, chaque cadran étant constitué d'un maillage métallique. Le document FR2944154 décrit l'utilisation d'un matériau composite pour un réflecteur d'antenne, le matériau composite étant constitué de fibres de carbone noyées dans une résine époxy durcie.

Un but de l'invention est d'élaborer un réflecteur d'antenne de télécommunication compatible avec des applications à hautes fréquences et adapté pour un environnement spatial et dont le processus d'élaboration nécessite peu de temps de main d'oeuvre.

Selon un aspect de l'invention, il est proposé un réflecteur d'antenne compatible avec des applications à hautes fréquences comprises entre 12 et 75 GHz et adapté pour un environnement spatial géostationnaire de forme paraboloïdale ou ellipsoïdale comprenant une face réfléchissante permettant de focaliser un rayonnement électromagnétique. le réflecteur comprend une superposition d'au moins une couche comprenant un matériau composite fibré, caractérisé en ce qu'au moins une couche de matériau composite fibré comprend des secteurs angulaires disposés autour d'un centre, chacun des secteurs angulaires est défini par un premier angle au centre, et est orienté selon une direction radiale médiane de l'angle au centre, chacun des secteurs angulaires comprend le matériau composite fibré comprenant des premières fibres orientées dans une première direction et des deuxièmes fibres orientées dans une deuxième direction différente de la première direction, la première direction des premières fibres d'un secteur angulaire formant un deuxième angle avec la direction radiale du segment angulaire.

Les secteurs angulaires comprennent trois zones concentriques : une zone centrale, une zone périphérique et une zone intermédiaire située entre la zone centrale et la zone périphérique, la zone intermédiaire formant un rebord.

Avantageusement, le deuxième angle est compris entre 0 et 60°.

L'utilisation d'un unique matériau composite fibré garantie de faibles déformations thermoplastiques.

Le rebord formé à la périphérie de la surface active joue le rôle de couronne de raidissage directement intégrée dans le réflecteur évitant ainsi les inconvénients rencontrés dans la technologie dite « technologie monolithique à raidisseur périphérique » liés à la réalisation de moules et au collage à froid de la couronne sur la surface active. En effet, le réflecteur ainsi réalisé permet de limiter le nombre d'heures de main d'oeuvre nécessaires.

Avantageusement le réflecteur comprend au moins une couche possédant une partie centrale centrée sur le centre ce qui facilite l'assemblage des secteurs angulaires et évite que le chevauchement des segments angulaires au centre du réflecteur

Selon un autre mode de réalisation de l'invention, il est proposé un réflecteur tel que décrit précédemment dans lequel l'écart angulaire entre le deuxième angle d'un premier secteur angulaire d'une première couche et le deuxième angle d'un premier secteur angulaire d'une deuxième couche successive est constant de manière à assurer une continuité mécanique entre des secteurs consécutifs.

Avantageusement, l'écart angulaire est compris entre 0°et 60°.

Avantageusement, l'empilement comprend entre 2 et 10 couches, et préférentiellement 6 couches. Cette valeur est un compromis entre le poids du réflecteur et la qualité géométrique du réflecteur.

Des premiers secteurs ont un angle au centre (αᵢ + X) et des deuxièmes secteurs angulaires ont un angle au centre (αᵢ -X), la valeur de X étant fixée préalablement. Une couche comprend alternativement un premier secteur angulaire puis un deuxième secteur angulaire.

Avantageusement, la valeur de X est comprise entre 2° et 5°.

Les premiers secteurs angulaires d'une couche recouvrent les deuxièmes secteurs angulaires de la couche successive, de manière à assurer une continuité de la tenue mécanique entre secteurs consécutifs.

Réflecteur tel que décrit précédemment dans lequel la zone intermédiaire (Zi) forme un rebord de forme concave.

Réflecteur tel que décrit précédemment lequel la direction de la zone périphérique (Zp) forme un troisième angle (γ) avec un axe vertical passant par les centres (c) des parties centrales (Pc) des couches [(C)ₙ], le troisième angle (γ) étant compris entre 0 et 30°.

Les couches ont un diamètre compris entre 250 et 700 mm, et préférentiellement 500 mm.

Selon une variante de l'invention, le matériau composite tissé comprend un matériau fibré imprégné d'une résine thermodurcissable permettant au réflecteur d'atteindre des températures d'utilisation de 165°C.

Selon une autre variante de l'invention, le matériau composite fibré comprend un matériau fibré imprégné d'une résine thermoplastique permettant d'atteindre des températures d'utilisation supérieures à 200°C.

Préférentiellement, le matériau fibré est un tissu. Alternativement, le matériau fibré est de type NCF (ou non crimp Fabric).

L'invention sera mieux comprise à l'étude de quelques modes de réalisation décrits à titre d'exemples nullement limitatifs, et illustrés par des dessins annexés sur lesquels :
- la figure 1a représente un réflecteur, selon un aspect de l'invention,
- la figure 1b représente une superposition de couches constitutives du réflecteur, selon un aspect de l'invention,
- la figure 2 représente la structure d'une couche, selon un aspect de l'invention,
- la figure 3 illustre l'agencement et l'orientation du matériau fibré dans une couche du réflecteur, selon un aspect de l'invention,
- La figure 4 représente l'agencement relatif des secteurs comprenant le matériau fibré de l'ensemble des couches, selon un aspect de l'invention, et
- les figures 5a et 5b représente l'agencement des secteurs angulaires en fonction de l'angle au centre dans une couche et l'agencement des secteurs angulaires d'une couche à une autre, selon un aspect de l'invention.

La figure 1a illustre un réflecteur R, comprenant un matériau M fibré de forme paraboloïde comprenant un rebord, le diamètre du réflecteur R étant compris entre 250 et 700 mm, et préférentiellement 500 mm. Alternativement, le réflecteur peut être de forme ellipsoïde.

La surface concave de la couche constitue la surface réfléchissante du réflecteur R et est orientée vers le globe terrestre. Le rebord joue le rôle de couronne de raidissage permettant de rigidifier la structure et d'atteindre des fréquences de résonnances de 60 Hz à une température de 20°C.

La figure 1b met en évidence les éléments constitutifs du réflecteur R. Le réflecteur R comprend un empilement d'au moins une couche Cₙ. Avantageusement, l'empilement comprend entre 2 et 10 couches, le nombre de couche Cₙ dépend du type de matériau utilisé. Les performances mécaniques requises peuvent être obtenues en considérant une superposition de six couches C1-C6.

La figure 2 illustre les différentes parties constituantes d'une couche Cₙ.

Une couche Cₙ comprend une partie centrale P_{C} et des secteurs angulaires (Sᵢ)ₙ, les secteurs angulaires Sᵢ tronqués étant disposés autour de la partie centrale P_{C}.

Dans une variante de l'invention, la couche peut comprendre un centre (c).

Par ailleurs, la couche Cₙ comprend trois zones concentriques: une première zone Zc centrale, correspondant à la surface active du réflecteur, une deuxième zone Zp périphérique et une troisième zone Zi intermédiaire, la deuxième zone Zi intermédiaire formant un rebord.

La zone Zi intermédiaire est de forme concave de faible rayon de courbure, typiquement 5 mm de manière à limiter les effets de réflexions parasites des ondes électromagnétiques vers la source de l'antenne. Ce rayon ne peut être réduit davantage du fait de la faible capacité des tissus carbone à suivre sans se rompre des courbures de faible rayon.

L'axe d'orientation de la zone Zp périphérique forme un angle y avec un axe vertical passant par les centres des parties centrales P_{C} des couches formant un raidisseur directement intégré à la structure du réflecteur permettant d'atteindre les objectifs de raideur fixés pour les applications de télécommunication à hautes fréquences.

La figure 3 décrit l'agencement et l'orientation du matériau M fibré constituant les secteurs angulaires (Sᵢ)ₙ d'une couche Cₙ. La stabilité géométrique du réflecteur en température chaude ou froide est obtenue en partie par l'utilisation d'un matériau M composite unique pour tous les éléments constitutifs du réflecteur R.

Préférentiellement, le concept de réflecteur proposé est compatible avec une utilisation d'un matériau M comprenant des fibres de carbone et une résine thermoplastique permettant d'atteindre une température d'utilisation supérieure à 200°C.

Les secteurs angulaires (Sᵢ)ₙ d'une couches Cₙ sont orientés selon une direction radiale d_{R} du secteur angulaire (Sᵢ)ₙ considéré.

Un secteur angulaire (Sᵢ)ₙ comprend un matériau M fibré thermoplastique comprenant des premières fibres f1 et des deuxièmes fibres f2. Les premières fibres f1 sont orientées selon une première direction (dᵢ₁)ₙ, i étant un indice correspondant au secteur considéré et n étant un indice correspondant à la couche considérée, les deuxièmes fibres f2 étant orientées selon une direction (dᵢ₂)ₙ, différente de la première direction (dᵢ₁)ₙ. Un deuxième angle (βᵢ)ₙ est défini comme l'écart angulaire entre la première direction (dᵢ₁)ₙ et la direction d_{R} radiale du secteur angulaire.

Le deuxième angle (βᵢ)ₙ est compris entre 0° et 180°, en l'espèce, le deuxième angle (βᵢ)ₙ est égal à 60° pour tous les secteurs angulaires de la première couche C1.

Lorsque le deuxième angle (βᵢ)ₙ est égal à 0°, les premières fibres f1 du matériau M tissé sont orientées selon la direction d_{R} radiale du secteur angulaire (Sᵢ)ₙ considéré.

La figure 4 représente un empilement de six couches C1-C6 et l'agencement du matériau M constitutif des secteurs angulaires (Sᵢ)ₙ d'une couches (C)ₙ à une autre.

Une première couche C1 comprend des secteurs angulaires (Sᵢ)₁ comprenant un matériau M tissé comprenant des premières fibres f1 et des deuxièmes fibres f2 orientées telles que défini précédemment.

Les premières fibres f1 d'un premier segment angulaire (S₁)₁ de la première couche (C)₁ sont orientées selon une première direction (d₁₁)₁, la première direction (d₁₁)₁ formant un angle (β₁)₁ avec la direction radiale d_{R} du premier secteur angulaire. En l'espèce, l'angle (β₁)₁ est nul, autrement dit, les premières fibres sont orientées selon la direction radiale d_{R} du premier secteur angulaire (S₁)₁.

Les premières fibres f1 d'un premier secteur angulaire (S₁)₂ de la deuxième couche C₂ sont orientées selon une première direction (d₁₁)₂, la première direction (d₁₁)₂ formant un deuxième angle (β₁)₂ avec la première direction (d₁₁)₁ du premier secteur (S₁)₁ de la première couche C₁. En l'espèce, le deuxième angle β est égal à 60°.

L'écart angulaire θ correspond à la différence d'angle entre la direction (d₁₁)₂ des premières fibres f1 du premier secteur angulaire (S₁)₂ de la deuxième couche C₂ et la direction (d₁₁)₁ des premières fibres f1 du premier secteur (S₁)₂ de la première coucheC₁, autrement dit θ=(β₁)₂-(β₁)₁. En l'espèce, l'écart angulaire θ est constant d'une couche à une autre.

Ainsi, les premières fibres f1 de la première couche C₁ sont orientées selon la direction d_{R} radiale du secteur angulaire considéré, les premières fibres f1 de la deuxième couche C₂ sont orientées selon une direction formant un angle de 60° avec la direction d_{R} radiale, les premières fibres de la troisième couche sont orientées selon une direction formant un angle de 120° avec la direction d_{R} radiale.

Selon une variante de l'invention, l'écart angulaire θ est variable d'une couche à une autre.

La figure 5a représente l'agencement des secteurs angulaires (Sᵢ)ₙ en fonction des premiers angles au centre (αᵢ)ₙ.

Des premiers secteurs S_{A} ont un angle au centre (αᵢ + X) et des deuxièmes secteurs angulaires S_{B} ont un angle au centre (αᵢ -X), la valeur de X étant fixée préalablement. Une couche Cₙ comprend alternativement un premier secteur angulaire S_{A} puis un deuxième secteur angulaire S_{B}. Avantageusement, la valeur de X est comprise entre 2° et 5°.

La figure 5b représente l'agencement des secteurs angulaires S_{A} et S_{B} sur une première couche Cₙ et une deuxième couche Cₙ₊₁ successive.

Une première couche Cₙ comprend des premiers secteurs angulaires S_{A} d'angle au centre (α+X) en alternance avec des deuxièmes secteurs angulaires S_{B} d'angle au centre (α-X). Une deuxième couche Cₙ₊₁ successive comprend une alternance de premiers secteurs S_{A} et de deuxièmes secteurs S_{B}. Les secteurs angulaires sont disposés de manière à ce qu'un premier secteur angulaire S_{A} de la couche Cₙ recouvre un deuxième secteur angulaire S_{B} de la couche successive Cₙ₊₁ En variante, les secteurs angulaires (Sᵢ)ₙ peuvent avoir des angles au centre αᵢ aléatoires, les secteurs angulaires d'une première couche (C)ₙ recouvrant au moins partiellement les secteurs angulaires d'une deuxième couche successive (C)ₙ₊₁. Le réflecteur d'antenne élaboré selon un aspect de l'invention a une masse inférieure de 20% par rapport à un réflecteur élaboré selon une technologie « coque épaisse », par exemple. Cet avantage est particulièrement intéressant pour les applications sur des antennes positionnées sur la face terre des satellites. Dans ce type de configuration, les réflecteurs sont positionnés sur la partie haute du satellite, ils sont donc soumis à d'importantes accélérations lors du lancement.

De plus, le réflecteur élaboré selon la technologie proposée ne présente pas de collage à froid.

## Revendications

1. Réflecteur d'antenne de forme paraboloïdale ou ellipsoïdale (R) compatible avec des applications à hautes fréquences comprises entre 12 et 75 GHz et adapté pour un environnement spatial géostationnaire comprenant une face réfléchissante permettant de focaliser un rayonnement électromagnétique, le réflecteur (R) comprenant une superposition d'au moins une couche (Cₙ) comprenant un matériau (M) composite fibré,
**caractérisé en ce qu'**au moins une couche (Cₙ) de matériau (M) composite fibré comprend des secteurs angulaires [(Sᵢ)ₙ] disposés autour d'un centre (c),
chacun des secteurs angulaires [(Sᵢ)ₙ] est défini par un premier angle au centre [(αᵢ)ₙ], et est orienté selon une direction (d_{R}) radiale médiane de l'angle au centre [(αᵢ)ₙ], des premiers secteurs angulaires ont un angle au centre d'une valeur de (αi+X) et des deuxièmes secteurs angulaires ont un angle au centre d'une valeur de (αi-X), un premier secteur angulaire alternant avec un deuxième secteur angulaire dans une couche (Cₙ),
chacun des secteurs angulaires [(Sᵢ)ₙ] comprend le matériau (M) composite fibré comprenant des premières fibres (f1) orientées dans une première direction [(dᵢ₁)ₙ] et des deuxièmes fibres (f2) orientées dans une deuxième direction [(dᵢ₂)ₙ] différente de la première direction [(dᵢ₁)ₙ], la première direction [(dᵢ₁)ₙ] des premières fibres (f1) d'un secteur angulaire [(Sᵢ)ₙ] formant un deuxième angle [(βᵢ)ₙ] avec la direction (d_{R}) radiale du segment angulaire [(Sᵢ)ₙ],
et **en ce que** les secteurs angulaires [(Sᵢ)ₙ] comprennent trois zones concentriques : une zone centrale (Zc), une zone périphérique (Zp) et une zone intermédiaire (Zi) située entre la zone centrale (Zc) et la zone périphérique (Zp), la zone intermédiaire (Zi) formant un rebord.

2. Réflecteur selon la revendication 1 dans lequel le deuxième angle [(βᵢ)ₙ] est compris entre 0 et 60°.

3. Réflecteur selon les revendications 1 ou 2 dans lequel au moins une couche comprend une partie centrale (P_{C}) centrée sur le centre (C).

4. Réflecteur selon l'une des revendications précédentes dans lequel l'écart angulaire (θ) entre le deuxième angle (βᵢ)ₙ d'un premier segment angulaire [(Sᵢ)ₙ] d'une couche [(Cₙ] et le deuxième angle [(βi)ₙ₊₁] d'un premier secteur angulaire [(Si)ₙ₊₁] d'une couche [(C)ₙ₊₁] successive est constant.

5. Réflecteur selon l'une des revendications précédentes dans lequel la superposition comprend entre 2 et 10 couches [(Cₙ].

6. Réflecteur selon la revendication 4 dans lequel l'écart angulaire (θ) est compris entre 0° et 60°.

7. Réflecteur selon la revendication 1 dans lequel l'angle X est compris entre 2° et 5°.

8. Réflecteur selon la revendication 1 dans lequel les premiers secteurs [(S_{A})ₙ] angulaires d'une couche [(Cₙ] recouvrent les deuxièmes secteurs [(S_{B})n] angulaires de la couche [(Cₙ₊₁] successive, de manière à assurer une continuité de la tenue mécanique entre secteurs consécutifs.

9. Réflecteur selon l'une des revendications précédentes dans lequel la zone intermédiaire (Zi) forme un rebord de forme concave.

10. Réflecteur selon l'une des revendications précédentes dans lequel la direction de la zone périphérique (Zp) forme un troisième angle (γ) avec un axe vertical passant par les centres (c) des parties centrales (Pc) des couches [(Cₙ], le troisième angle (γ) étant compris entre 0 et 30°.

11. Réflecteur (R) selon l'une des revendications précédentes dans lequel le réflecteur (R) a un diamètre compris entre 250 et 700 mm.

12. Réflecteur (R) selon l'une des revendications précédentes dans lequel le matériau (M) composite fibré comprend un matériau fibré imprégné d'une résine thermodurcissable.

13. Réflecteur des revendications 1 à 11 dans lequel le matériau (M) composite fibré est un matériau fibré imprégné d'une résine thermoplastique.

14. Réflecteur selon l'une des revendications 12 ou 13 dans lequel le matériau fibré est un tissu.

## Patentansprüche

1. Antennenreflektor mit Paraboloid- oder Ellipsoidform (R), welcher mit Hochfrequenzanwendungen kompatibel ist, die zwischen 12 und 75 GHz liegen und für eine geostationäre Raumumgebung geeignet ist, beinhaltend eine reflektierende Seite, welche es ermöglicht, eine elektromagnetische Strahlung zu fokussieren, wobei der Reflektor (R) eine Beschichtung aus mindestens einer Schicht (Cₙ) beinhaltet, welche ein faseriges Verbundmaterial (M) beinhaltet,
**dadurch gekennzeichnet, dass** mindestens eine Schicht (Cₙ) des faserigen Verbundmaterials (M) Winkelsektoren [(Sᵢ)ₙ] beinhaltet, welche um einen Mittelpunkt (c) angeordnet sind,
jeder der Winkelsektoren [(Sᵢ)ₙ] durch einen ersten Winkel im Mittelpunkt [(αᵢ)ₙ] definiert ist, und entlang einer radialen medialen Richtung (d_{R}) des Winkels im Mittelpunkt [(αᵢ)ₙ] ausgerichtet ist, erste Winkelsektoren einen Winkel im Mittelpunkt mit einem Wert von (αi+X) besitzen und zweite Winkelsektoren einen Winkel im Mittelpunkt mit einem Wert von (αi-X) besitzen, wobei ein erster Winkelsektor mit einem zweiten Winkelsektor in einer Schicht (Cₙ) alterniert,
jeder der Winkelsektoren [(Sᵢ)ₙ] das faserige Verbundmaterial (M) beinhaltet, welches erste Fasern (f1) beinhaltet, welche in eine erste Richtung [(dᵢ₁)ₙ] ausgerichtet sind und zweite Fasern (f2), welche in eine zweite Richtung [(dᵢ₂)ₙ] ausgerichtet sind, welche sich von der ersten Richtung [(dᵢ₁)ₙ] unterscheidet, wobei die erste Richtung [(dᵢ₁)ₙ] der ersten Fasern (f1) eines Winkelsektors [(Sᵢ)ₙ] einen zweiten Winkel [(βᵢ)ₙ] mit der radialen Richtung (d_{R}) des Winkelsegments [(Sᵢ)ₙ] bilden,
und dadurch, dass die Winkelsektoren [(Sᵢ)ₙ] drei konzentrische Bereiche beinhalten: einen mittleren Bereich (Zc), einen umlaufenden Bereich (Zp) und einen Zwischenbereich (Zi), welcher zwischen dem mittleren Bereich (Zc) und dem umlaufenden Bereich (Zp) befindlich ist, wobei der Zwischenbereich (Zi) einen Rand bildet.

2. Reflektor nach Anspruch 1, bei welchen der zweite Winkel [(βᵢ)ₙ] zwischen 0° und 60° liegt.

3. Reflektor nach Anspruch 1 oder 2, bei welchem mindestens eine Schicht einen mittleren Teil (P_{C}) beinhaltet, welcher auf den Mittelpunkt (C) zentriert ist.

4. Reflektor nach einem der vorhergehenden Ansprüche, bei welchem die Winkelabweichung (θ) zwischen dem zweiten Winkel (βᵢ)ₙ eines ersten Winkelsegments [(Si)ₙ] einer Schicht [(Cₙ] und dem zweiten Winkel [(βᵢ)ₙ₊₁] eines ersten Winkelssektors [(Si)ₙ₊₁] einer darauffolgenden Schicht [(C)ₙ₊₁] konstant ist.

5. Reflektor nach einem der vorhergehenden Ansprüche, bei welchem die Schichtung zwischen 2 und 10 Schichten [(Cₙ)] beinhaltet.

6. Reflektor nach Anspruch 4, bei welchem die Winkelabweichung (θ) zwischen 0° und 60° liegt.

7. Reflektor nach Anspruch 1, bei welchem der Winkel X zwischen 2° und 5° liegt.

8. Reflektor nach Anspruch 1, bei welchem die ersten Winkelsektoren [(S_{A})ₙ] einer Schicht [(C)ₙ] die zweiten Winkelsektoren [(SB)ₙ] der darauffolgenden Schicht [(C)ₙ₊₁] in einer Art bedecken, dass eine Kontinuität der mechanischen Festigkeit zwischen aufeinanderfolgenden Sektoren gewährleistet ist.

9. Reflektor nach einem der vorherigen Ansprüche, bei welchem der Zwischenbereich (Zi) einen Rand mit konkaver Form bildet.

10. Reflektor nach einem der vorherigen Ansprüche, bei welchem die Richtung des umlaufenden Bereichs (Zp) einen dritten Winkel (γ) mit einer vertikalen Achse bildet, welche durch die Mittelpunkte (c) der mittleren Bereiche (Pc) der Schichten [(C)ₙ] passiert, wobei der dritte Winkel (γ) zwischen 0° und 30° liegt.

11. Reflektor (R) nach einem der vorherigen Ansprüche, bei welchem der Reflektor (R) einen Durchmesser besitzt, welcher zwischen 250 und 700 mm liegt.

12. Reflektor (R) nach einem der vorherigen Ansprüche, bei welchem das faserige Verbundmaterial (M) ein faseriges Material beinhaltet, welches mit einem wärmehärtbaren Harz imprägniert ist.

13. Reflektor (R) nach einem der Ansprüche 1 bis 11, bei welchem das faserige Verbundmaterial (M) ein faseriges Material ist, welches mit einem thermoplastischen Harz imprägniert ist.

14. Reflektor nach einem der Ansprüche 12 oder 3, bei welchem das faserige Material ein Gewebe ist.

## Claims

1. Antenna reflector of paraboloidal or ellipsoidal shape (R) compatible with applications at high frequencies between 12 and 75GHz and suitable for a geostationary space environment comprising a reflective face making it possible to focus an electromagnetic radiation, the reflector (R) comprising a superposition of at least one layer (Cₙ) comprising a fibre composite material (M),
**characterized in that** at least one layer (Cₙ) of fibre composite material (M) comprises angular sectors [(Sᵢ)ₙ] arranged around a centre (c),
each of the angular sectors [(Sᵢ)ₙ] is defined by a first central angle [(αᵢ)ₙ], and is oriented in a radial direction (d_{R}) that is the median of the central angle [(αᵢ)ₙ], some first angular sectors have a central angle with a value of (αi+X) and some second angular sectors have a central angle with a value of (αi-X), a first angular sector alternating with a second angular sector in a layer (C)ₙ,
each of the angular sectors [(Sᵢ)ₙ] comprises the fibre composite material (M) comprising first fibres (f1) oriented in a first direction [(dᵢ₁)ₙ] and second fibres (f2) oriented in a second direction [(dᵢ₂)ₙ] that is different from the first direction [(dᵢ₁)ₙ], the first direction [(dᵢ₁)ₙ] of the first fibres (f1) of an angular sector [(Sᵢ)ₙ] forming a second angle [(βᵢ)ₙ] with the radial direction (d_{R}) of the angular sector [(Sᵢ)ₙ],
and **in that** the angular sectors [(Sᵢ)ₙ] comprise three concentric areas: a central area (Zc), a peripheral area (Zp) and an intermediate area (Zi) situated between the central area (Zc) and the peripheral area (Zp), the intermediate area (Zi) forming a rim.

2. Reflector according to claim 1, in which the second angle [(βᵢ)ₙ] is between 0° and 60°.

3. Reflector according to claim 1 or 2, in which at least one layer comprises a central part (P_{C}) centred on the centre (C).

4. Reflector according to any one of the preceding claims, in which the angular distance (θ) between the second angle (βᵢ)ₙ of a first angular sector [(Sᵢ)ₙ] of a layer [(C)ₙ] and the second angle [(βᵢ)ₙ₊₁] of a first angular sector [(Si)ₙ₊₁] of a successive layer [(C)ₙ₊₁] is constant.

5. Reflector according to any one of the preceding claims, in which the superposition comprises between 2 and 10 layers [(C)ₙ].

6. Reflector according to claim 4, in which the angle difference (θ) is between 0° and 60°.

7. Reflector according to claim 1, in which the angle X is between 2° and 5°.

8. Reflector according to claim 1, in which the first angular sectors [(S_{A})ₙ] of a layer [(C)ₙ] cover the second angular sectors [(S_{B})ₙ] of the successive layer [(C)ₙ₊₁], so as to ensure continuity of the mechanical strength between consecutive sectors.

9. Reflector according to any one of the preceding claims, in which the intermediate area (Zi) forms a rim of concave shape.

10. Reflector according to any one of the preceding claims, in which the direction of the peripheral area (Zp) forms a third angle (γ) with a vertical axis passing through the centres (c) of the central parts (Pc) of the layers [(C)ₙ], the third angle (γ) being between 0° and 30°.

11. Reflector (R) according to any one of the preceding claims, in which the reflector (R) has a diameter between 250 and 700 mm.

12. Reflector (R) according to any one of the preceding claims, in which the fibre composite material (M) comprises a fibrous material impregnated with a thermosetting resin.

13. Reflector according to claims 1 to 11, in which the fibre composite material (M) is a fibrous material impregnated with a thermoplastic resin.

14. Reflector according to one of claims 12 or 13, in which the fibrous material is a fabric.
